# EUROPÄISCHE PATENTSCHRIFT

(11) **EP 0 166 158 B1**
(45) Veröffentlichungstag und Bekanntmachung des Hinweises auf die Patenterteilung: **08.03.1989**
(21) Anmeldenummer: 85105934.5
(22) Anmeldetag: 14.05.1985
(51) Int. Cl.: F04D 17/04

(54) **Querstromlüfter**
Transverse-flow fan
Ventilateur à courant transversal

(30) Priorität: 16.05.1984 DE 3418160
(43) Veröffentlichungstag der Anmeldung: 02.01.1986
(73) Patentinhaber: Alcatel SEL Aktiengesellschaft, D-70435 Stuttgart (DE)
(72) Erfinder: Hopfensperger, Reinhold, D-8311 Dietelskirchen (DE); Täschner, Klaus, D-8300 Landshut (DE)
(74) Vertreter: Pohl, Herbert, Dipl.-Ing.

(56) Entgegenhaltungen:
- DE-A- 1 403 553
- DE-A- 1 428 130
- DE-A- 2 448 362
- FR-A- 2 266 016
- GB-A- 973 475
- US-A- 3 223 313

## Beschreibung

Die Erfinöung betrifft einen Querstromlüfter, bestehend aus einer Lüfterwalze mit parallel zur Drehachse verlaufenden Schaufelkanten, einem die Lüfterwalze teilweise umfassenden Leitblech, einem Wirbelbildner und den die Lüfterwalzenenden ganz oder teilweise umschließenden Seitenteilen.

Ein solcher Querstromlüfter ist bekannt (US-A-3 223 313). Bei diesem bekannten Ouerstromlüfter ist die der Lüfterwalze zugewandte Kante des Wirbelbildners hochgebogen. Wie in der Beschreibung des bekannten Querstromlüfters bereits erwähnt, ist diese Maßnahme nur bedingt geeignet, um das Geräusch des Querstromlüfters zu verringern. Wenn die Kante des Wirbelbildners sehr nahe an die Oberfläche der Lüfterwalze heran verlegt wird, dann wird das sirenenartige Geräusch des Querstromlüfters eher erhöht als vermindert.

Wird dagegen die Kante des Wirbelbildners weiter von der Oberfläche der Lüfterwalze weg verlegt, dann wird zwar das sirenenartige Geräusch vermieden, infolge der dann jedoch auftretenden erheblichen Turbulenzen kommt es zu einem bedeutenden Luftleistungsabfall, welcher von einem hohen Rauschanteil im Geräusch des Querstromlüfters begleitet ist.

Es ist auch noch ein Querstromlüfter bekannt (DE-A-1 403 553), bei dem vom Wirbelbildner getrennt angeordnete Leitkörper vorhanden sind. Mit ihnen soll versucht werden, den sirenenartigen Ton, d. h. das unerwünschte Geräusch, mittels Interferenzen zu unterdrücken. Er soll die gleiche unerwünschte Tonfrequenz erzeugen, welche jedoch gegenüber der vom Wirbelbildner erzeugten Tonfrequenz um 180° phasenverschoben ist. Die korrekte Phasenverschiebung wird offenbar durch die Lage des Leitkörpers eingestellt, denn bei einer Änderung der Drehzahl und der Anströmung ist die Auslöschung der unerwünschten Schwingungen nicht mehr gewährleistet, so daß der Leitkörper, z. B. durch Verschwenken, neu positioniert werden muß.

Außerdem muß sich der Leitkörper bei der bekannten Lösung im Bereich der größten Ansauggeschwindigkeiten befinden, wodurch eine Drosselung des Querstromlüfters, d. h. eine Leistungsminderung, erfolgt.

Die bekannte Lösung ist ziemlich aufwendig und hat außerdem eine Leistungsbeeinträchtigung des Querstromlüfters zur Folge.

Querstromlüfter sind als in Großserien gefertigte Massenprodukte bekannt, welche in großer Zahl in Haushaltsgeräten, Heizlüftern, Klimageräten, Konvektoren, Kopiergeräten, Projektoren, Einschüben elektrischer und elektronischer Geräte und dergleichen verwendet werden. Sie besitzen einen einfach aufgebauten Wirbelbildner, der folgende drei Funktionen zu erfüllen hat:
1. Ausbildung einer kontinuierlichen Wirbelströmung,
2. Stabilisierung der Lage des Wirbelzentrums,
3. Leitelement für die Zu- und Abströmung des Lüfters.

Das stabile Betriebsverhalten des Querstromlüfters bei den geforderten Leistungs-und Geräuschwerten setzt sowohl eine stabile Lage des Wirbelzentrums als auch möglichst verlustarme Ansaug- und Ausblasströmung voraus. Eine wesentliche Rolle bei der Erfüllung dieser Voraussetzungen kann dabei die Leitwirkung der Wirbelbildnerwandungen spielen. Ursache dafür ist, daß bei geringer bis mittlerer Drosselung des Querstromlüfters das Wirbelzentrum sehr nahe am Wirbelbildner liegt, wodurch auf der Saugseite des Wirbelbildners hohe Geschwindigkeiten des Strömungsmediums entstehen.

Dabei kann der Querstromlüfter einen sirenenartigen Ton erzeugen, der aus dem üblichen Rauschen deutlich hervortritt. Dieser sirenenartige Ton ist unter dem Namen "Schaufel-Frequenz-Spitze" den Fachleuten bekannt; die Höhe dieses Tones kann nach der Formel: berechnet werden, wobei n die Anzahl der Umdrehungen der Lüfterwalze pro Minute und z die Anzahl der Schaufeln der Lüfterwalze ist.

Verantwortlich für diesen sirenenartigen Ton sind die am Wirbelbildner vorbeilaufenden Schaufeln der Lüfterwalze, welche an dieser Stelle auf einem kleinen Drehwinkel eine Wechselbeaufschlagung in folgender Weise erfahren.
a) die Strömungsrichtung erfährt eine Drehung von fast 180°
b) der Übergang vom Druckraum zum Saugraum, d. h. eine erhebliche Druckdifferenz.

Der Erfindung liegt daher die Aufgabe zugrunde, Maßnahmen anzugeben, welche den sirenenartigen Ton bei einem bei geringen bis mittleren Gegendrücken betriebenen Querstromlüfter vermindern oder vollständig in der Weise verhindern, daß sich am stabilen Betriebsverhalten und der Luftleistung keine Veränderungen ergeben. Die neue Lösung soll darüberhinaus bei jeder Baulänge des Querstromlüfters wirksam sein.

Diese Aufgabe ist erfindungsgemäß dadurch gelöst, daß auf dem Wirbelbildner in einem von seiner größten Annäherung an die Walzenoberfläche verschiebenen Abstand ein scharfkantiger Störkörper angeordnet ist, welcher sich wenigstens über die Hälfte der Länge des Wirbelbildners eistreckt und dessen Höhe das 0,01 bis 0,08-fache des Walzendurchmessers beträgt.

Vorteilhafte Ausgestaltungen der Erfindung sind in den Ansprüchen 2 bis 4 enthalten, welche nachstehend anhand der Figuren 1 bis 6 erläutert sind. Es zeigen:
Fig. 1 in perspektivischer Darstellung den vorderen Teil eines Querstromlüfters,
Fig. 2 den Querschnitt eines Querstromlüfters,
Fig. 3 den Strömungsverlauf in einem Querstromlüfter im Bereich des Wirbelbildners,
Fig. 4 eine Ausführungsform des Störkörpers,
Fig. 5 eine andere Ausführungsform des Störkörpers und
Fig. 6 eine weitere Ausführungsform des Störkörpers.

Wie aus Fig. 1 ersichtlich ist, besteht ein Querstromlüfter aus dem Leitblech 1, den Seitenteilen 2, der Lüfterwalze 3 und dem Wirbelbildner 4. Wenn die Lüfterwalze 3 von einem nicht gezeigten Motor in Richtung des Pfeiles 5 in Drehung versetzt wird, dann wird Luft aus dem Raum oberhalb des Wirbelbildners angesaugt und aus dem Druckraum unterhalb des Wirbelbildners 4 in Richtung des Pfeiles 6 ausgeblasen.

Aus dem Ouerschnitt des Querstromlüfters gemäß Fig. 2 ist besonders das Leitblech 1 deutlich zu erkennen. Die Lüfterwalze soll den Durchmesser D besitzen.

Anhand von Fig. 3 ist die Erfindung und deren Wirkungsweise verdeutlicht. Die in Richtung des Pfeiles 5 in Drehung versetzte Lüfterwalze 4 bewirkt in dem Raum C oberhalb des Wirbelbildners 3 eine Ansaugströmung. In der Lüfterwalze 3 ist die Wirbelströmung 7 mit dem Wirbelzentrum 8 vorhanden und unterhalb des Wirbelbildners 4 ist in dem Raum A die Strömung auf der Druckseite. Wie aus Fig. 3 ersichtlich, durchqueren die Schaufeln auf ihrem Weg vom Raum A zum Raum C den Raum B, in dem eine stark turbulente Strömung herrscht. Diese stark turbulente Strömung hat ihre Ursache in dem Störkörper 9 auf dem Wirbelbildner 4. Sie hat zur Folge, daß die Schaufel nicht abrupt aus der Druck- in die Saugzone gelangt, sondern daß der Übergang allmählich erfolgt. Im Raum B kann ein gewisser Druckausgleich zwischen A und C erfolgen. Die stark turbulente Strömung im Raum B entsteht an einer scharfen Kante des Störkörpers 9, an welcher die Strömung abzureißen beginnt.

Bei dem Störkörper 9 kann es sich um einen aus dem Wirbelbildner 4 herausgeprägten Steg handeln, der sich kontinuierlich oder in Abschnitten über die gesamte Länge des Wirbelbildners 4 erstreckt. Es ist nicht unbedingt erfoderlich, daß der Störkörper 9 die gleiche Länge wie der Wirbelbildner besitzt, jedoch sollte er wenigstens die halbe Länge des Wirbelbildners besitzen.

Anstelle der Herausprägung kann der Störkörper auch aufgesetzt sein.

Die Figuren 4 bis 6 zeigen drei verschiedene Ausführungsformen des Störkörpers 9. Bei dem Ausführungsbeispiel gemäß Fig. 4 ist der Störkörper 9 ein Steg, der in Richtung der Drehrichtung der Lüfterwalze (Pfeil 5) geneigt ist. Bei der Ausführungsform gemäß Fig. 5 ist der Steg entgegen der Drehrichtung der Lüfterwalze geneigt und bei der Ausführungsform gemäß Fig. 6 steht der Steg im rechten Winkel zur Wirbelbildneroberfläche. Der Abstand a zwischen den Enden der Stege und der Wirbelbildneroberfläche sollte das 0,01 bis 0,08- fache des Lüfterwalzendurchmessers D betragen.

Durch Vergleichsmessungen an Ausführungsbeispielen, bei denen die Lüfterwalze 20 Schaufeln besaß und mit Drehzahlen von 1800 bis 2000 Umdrehungen pro Minute betrieben wurde, ist festgestellt worden, daß bei dem Querstromlüfter, dessen Wirbelbildner den Störkörper aufwies, die Frequenzspitzen bei 600 bis 700 Hz sehr stark reduziert waren.

## Patentansprüche

1. Querstromlüfter, bestehend aus einer Lüfterwalze mit parallel zur Drehachse verlaufenden Schaufelkanten, einem die Lüfterwalze teilweise umfassenden Leitblech, einem Wirbelbildner und den die Lüfterwalzenenden ganz oder teilweise umschließenden Seitenteilen, dadurch gekennzeichnet, daß auf dem Wirbelbildner (4) in einem von seiner größten Annäherung an die Walzenoberfläche verschiedenen Abstand ein scharfkantiger Störkörper (9) angeordnet ist, welcher sich wenigstens über die Hälfte der Länge des Wirbelbildners erstreckt und dessen Höhe das 0,01 bis 0,08-fache des Walzendurchmessers beträgt.

2. Querstromlüfter nach Anspruch 1, dadurch gekennzeichnet, daß der Störkörper aus einem senkrecht auf der Oberfläche des Wirbelbildners stehenden Steg besteht.

3. Querstromlüfter nach Anspruch 1, dadurch gekennzeichnet, daß der Störkörper aus einem entgegengesetzt zur Walzendrehrichtung geneigten Steg auf der Oberfläche des Wirbelbildners besteht.

4. Querstromlüfter nach Anspruch 1, dadurch gekennzeichnet, daß der Störkörper aus einem in Walzendrehrichtung geneigten Steg auf der Oberfläche des Wirbelbildners besteht.

## Claims

1. A tangential blower consisting of an impeller having blade edges extending parallel in relation to the axis of rotation, a deflector partially surrounding the impeller, a vortex former and the side members completely or partially surrounding the impeller ends, characterised in that, on the vortex former (4), at a distance different from its greatest approximation to the circumference of the impeller, there is arranged a sharp-edged interfering body (9) which extends over at least one half of the length of said vortex former and whose height ranges between 0.01 and 0.08 of the diameter of the impeller.

2. A tangential blower as claimed in Claim 1, characterized in that the interfering body consists of a ridge standing perpendicularly on the surface of the vortex former.

3. A tangential blower as claimed in Claim 1, characterized in that the interfering body consists of a ridge on the surface of the vortex former which is inclined in opposition to the direction or rotation of the impeller.

4. A tangential blower as claimed in Claim 1, characterised in that the interfering body consists of a ridge on the surface of the vortex former which is inclined in the direction of rotation of the impeller.

## Revendications

1. Ventilisateur tangentiel comprenant une roue ayant des lames s'étendant parallèlement à l'axe de rotation, un déflecteur entourant partiellement la roue, un formateur de vortex, et des pièces la térales entourant partiellement ou totalement les extrémités de la roue, caractérisé en ce que, sur le formateur de vortex (4), à une distance variable de sa plus grande proximité de la surface de la roue, il est prévu un corps d'interférence à bord aigu (9), lequel s'étend au moins sur la moitié de la largeur du formateur de vortex et dont la hauteur est de 0,01 à 0,08 fois le diamètre de la roue.

2. Ventilateur tangentiel conforme à la revendication 1, caractérisé en ce que le corps d'interférence consiste en une arête se dressant perpendiculairement sur la surface du formateur de vortex.

3. Ventilateur tangentiel conforme à la revendication 1, caractérisé en ce que le corps d'interférence consiste en en une arête à la surface du formateur de vortex, qui est inclinée dans le sens opposé à la direction de rotation de la roue.

4. Ventilateur tangentiel conforme à la revendication 1, caractérisé en ce que le corps d'interférence consiste en une arête à la surface du formateur de vortex, qui est inclinée dans le sens de la direction de rotation de la roue.
